# EUROPÄISCHE PATENTSCHRIFT

(11) **EP 0 272 423 B1**
(45) Veröffentlichungstag und Bekanntmachung des Hinweises auf die Patenterteilung: **10.04.1991**
(21) Anmeldenummer: 87116363.0
(22) Anmeldetag: 06.11.1987
(51) Int. Cl.: F01L 1/24

(54) **Sich selbsttätig hydraulisch einstellender Ventilstössel**
Self-adjusting hydraulic valve tappet
Poussoir de soupape à réglage hydraulique automatique

(30) Priorität: 22.11.1986 DE 3639911
(43) Veröffentlichungstag der Anmeldung: 29.06.1988
(73) Patentinhaber: INA Wälzlager Schaeffler KG, 91063 Herzogenaurach (DE)
(72) Erfinder: Schaeffler, Georg, Dr. Ing. E.h., Dipl.Kfm., D-8522 Herzogenaurach (DE)

(56) Entgegenhaltungen:
- EP-A- 0 030 781
- EP-A- 0 140 674
- EP-A- 0 179 323
- EP-A- 0 197 246
- DE-A- 3 615 791
- FR-A- 2 476 740

## Beschreibung

Die Erfindung betrifft einen sich selbsttätig hydraulisch einstellenden Ventilstößel, der in einer Führungsbohrung eines Zylinderkopfes einer Brennkraftmaschine angeordnet ist, und der aus einem tassenförmigen Gehäuse besteht, welches eine hohlzylindrische Wandung umfaßt, die am einen Ende durch einen Boden verschlossen ist, gegen welchen von außen ein Steuernocken anläuft, wobei im Abstand vom Boden in der Bohrung der hohlzylindrischen Wandung ein als gesondertes Bauteil ausgeführter Radialflansch vorgesehen ist, der in einer zu der hohlzylindrischen Wandung konzentrischen Bohrung das eigentliche hydraulische Spielausgleichselement längsverschieblich aufnimmt.

Bei einem aus dem Dokument US-A-3 509 858 bekannten Ventilstößel ist das tassenförmige Gehäuse als ganzes, einschließlich des Radialflansches aus dem Vollen durch eine Drehbearbeitung hergestellt. Die spanabhebende Herstellung ist sehr teuer und führt dazu, daß das tassenförmige Gehäuse wegen der großen Wanddicken eine unerwünscht große Masse besitzt.

Bei einer weiteren bekannten Ausführung, wie sie das Dokument DE-A-1 808 000 zeigt, ist der Radialflansch als gesondertes Bauteil ausgebildet und in der Bohrung der hohlzylindrischen Wandung befestigt. Um zu erreichen, daß dabei der Radialflansch ausreichend fest und insbesondere flüssigkeitsdicht mit der hohlzylindrischen Wandung verbunden ist, bedarf es besonderer Maßnahmen, nämlich z. B. des Schweißens, Lötens oder dergleichen, was jedoch die bekannte Ausführung nicht offenbart.

Das Dokument EP-A-0 030 781 zeigt z. B. in Figur 8 einen Ventilstößel, dessen Spielausgleichselement nicht in der Bohrung eines Radialflanschs, sondern in einem besonderen Zylinderteil längsverschieblich geführt ist, das mit dem tassenförmigen Gehäuse einstückig ausgeführt ist. Dadurch erhält der Stößel einen komplizierten Aufbau.

Figur 5 des Dokuments EP-A-0 179 323 zeigt einen Ventilstößel mit einem dünnwandigen Innenteil, das aus zwei Zylindern und einem dazwischen befindlichen Verbindungsbereich besteht. Dieses Innenteil ist jeweils an einer Zylinderfläche radial nicht abgestützt, so daß bei Erwärmung eine Ausdehnung der Innenteilwandung nach der nicht abgestützten Seite möglich ist.

Aus dem Dokument DE-A-1 425 653 ist es bekannt, in einen Ventilstößel ein Bauteil mit einem gegenüber dem Stößelgehäuse größeren Ausdehnungskoeffizienten einzusetzen. Dadurch soll hier die Größe eines für den Durchtritt von Hydraulikflüssigkeit vorgesehenen Ringspaltes innerhalb des Stößelgehäuses temperaturabhängig beeinflußt werden.

Der Erfindung liegt die Aufgabe zugrunde, einen Ventilstößel der eingangs genannten Art in einfacher und preiswerter Weise so herzustellen, daß sein Spiel in der Führungsbohrung des Zylinderkopfes in allen Temperaturbereichen annähernd konstant bleibt.

Diese Aufgabe wird erfindungsgemäß dadurch gelöst, daß der Radialflansch einen ringförmigen Bereich aufweist, der sich zwischen der Bohrung und der Außenmantelfläche mit einer Dicke erstreckt, die im wesentlichen der Länge der kreiszylindrischen Führungsfläche des Spielausgleichselements gleich ist, daß der Radialflansch ferner aus einem Werkstoff ausgebildet ist, der einen höheren Ausdehnungskoeffizienten als Stahl, insbesondere ähnlich dem von Aluminium aufweist, wobei er mit seiner Außenmantelfläche flüssigkeitsdicht in die Bohrung der hohlzylindrischen Wandung durch Einpressen eingesetzt und fixiert ist, und daß die Wanddicke der hohlzylindrischen Wandung wenigstens in dem Längsbereich, in dem der Radialflansch angeordnet ist, so dünnwandig ausgebildet ist, daß der Radialflansch bei Wärmeausdehung in der Lage ist, die Wandung elastisch nach außen aufzuweiten.

Durch die genannte Werkstoffauswahl für den Radialflansch, die insbesondere Kunststoff und Aluminium umfaßt, ist es dabei möglich, auf besondere Befestigungsverfahren, nämlich Schweißen, Löten, Kleben oder dergleichen gänzlich zu verzichten. Im einfachsten Falle kann man vielmehr den mit einer völlig glatten äußeren Mantelfläche versehenen Radialflansch in die ebenfalls glatte Bohrung der hohlzylindrischen Wandung mit Übermaß einpressen. Dadurch, daß der Radialflansch einen höheren Ausdehnungskoeffizienten als die hohlzylindrische Wandung besitzt, ist sichergestellt, daß sich auch bei den im Betrieb auftretenden Temperaturdifferenzen dieser Preßverband niemals löst, sondern eher noch fester wird. Bei Herstellung des Radialflansches aus Kunststoff wird - bedingt durch die erforderliche Wanddicke des Radialflansches - der äußere ringförmige Ölvorratsraum gegenüber herkömmlichen Stößeln geringfügig verringert. Dies bringt zunächst den Vorteil mit sich, daß die im Stößel befindliche Ölmenge verkleinert wird, was die gesamte bewegte Masse des Stößels verringert. Weiterhin ist es vorteilhaft daß dieser Ölvorratsraum, wenn er einmal bei Stillstand des Motors leergelaufen ist, beim erneuten Starten schneller aufgefüllt wird, als ein größerer Ölvorratsraum, wodurch das bekannte Klappern des Stößels in dieser Anlaufphase verkürzt wird.

Die Tatsache, daß der Radialflansch einen höheren Ausdehnungskoeffizienten als die hohlzylindrische Wandung besitzt, wird gleichzeitig für einen weiteren Vorteil ausgenutzt. In neuerer Zeit werden immer häufiger Motorzylinderköpfe aus Leichtmetall verwendet. Dabei tritt die nachteilige Erscheinung auf, daß mit zunehmender Erwärmung der Zylinderkopf sich mehr ausdehnt als der aus Stahl bestehende Ventilstößel, wodurch sich das Spiel zwischen dem Ventilstößel einerseits und seiner Aufnahmebohrung andererseits vergrößert. Dies führt zu einem unerwünscht großen Öldurchsatz. Bei Anwendung der erfindungsgemäßen Stößelkonstruktion wird dieser Nachteil dadurch umgangen oder wenigstens verringert, daß der Radialflansch bei Wärmeausdehnung die Wandung elastisch nach außen aufweitet. Da die Ausdehnungskoeffizienten von Leichtmetall einerseits und geeigneten Kunststoffen, z. B. Polyethersulfon annähernd gleich sind, läßt sich so erreichen, daß das Spiel des Ventilstößels in seiner Führungsbohrung in allen Temperaturbereichen wenigstens annähernd konstant bleibt.

Um eine noch höhere Sicherheit zu gewährleisten, kann die Fixierung des Radialflansches beispielsweise dadurch erfolgen, daß er an seiner Außenmantelfläche eine Umfangsnut aufweist, in die ein Vorsprung der hohlzylindrischen Wandung formschlüssig eingreift. Dabei kann in einfacher Weise der Vorsprung der hohlzylindrischen Wandung durch eine Umfangswulst gebildet sein, die in der Außenmantelfläche der hohlzylindrischen Wandung eine Ölzuführnut begrenzt.

Obwohl es im Regelfalle nicht erforderlich ist, kann zwischen der Bohrung der hohlzylindrischen Wandung einerseits und der Außenmantelfläche des Radialflansches andererseits eine zusätzliche Abdichtung, insbesondere in Form eines O-Ringes vorgesehen sein.

In den Zeichnungen ist die Erfindung anhand von zwei Längsschnitten beispielhaft dargestellt.

Der in Figur 1 gezeigte Ventilstößel besitzt ein tassenförmiges Gehäuse 1, welches aus der hohlzylindrischen Wandung 2 besteht, die am oberen Ende durch den Boden 3 verschlossen ist. Im Abstand von Boden 3 ist in der Bohrung der hohlzylindrischen Wandung der Radialflansch 4 vorgesehen, welcher in einer zu der hohlzylindrischen Wandung 2 konzentrischen Bohrung 5 das eigentliche hydraulische Spielausgleichselement 6 längsverschieblich aufnimmt.

Während das tassenförmige Gehäuse selbst aus Stahl besteht, ist der Radialflansch 4 aus einem polymeren Werkstoff hergestellt.

Die Fixierung des Radialflansches 4 in der Bohrung der hohlzylindrischen Wandung 2 erfolgt in der Art, daß der Radialflansch 4 an seiner Außenmantelfläche 7 eine Umfangsnut 8 aufweist, in die ein Vorsprung 9, der als eine Umfangswulst ausgeführt ist, eingreift. Diese Umfangswulst 9 begrenzt gleichzeitig in der Außenmantelfläche der hohlzylindrischen Wandung 2 eine Ölzuführnut 10.

Das Einbringen des Radialflansches 4 in die Bohrung der hohlzylindrischen Wandung 2 erfolgt in einfacher Weise durch axiales Einpressen in das tassenförmige Gehäuse 1. Das eigentliche hydraulische Spielausgleichselement 6 ist dabei unmittelbar in einer Bohrung des aus polymerem Werkstoff bestehenden Radialflansches geführt.

Die Ausführung nach Figur 2 unterscheidet sich von der vorher beschriebenen im wesentlichen nur dadurch, daß in die Bohrung des Radialflansches 4 eine Metallbuchse 11 eingesetzt ist, was dann zweckmäßig ist, wenn für den Radialflansch 4 ein Kunststoff verwendet wird, der keine ausreichende Maßstabilität und/oder ungünstige Abriebseigenschaften besitzt. Bei der in Figur 2 dargestellten Ausführung ist außerdem zwischen der Bohrung der hohlzylindrischen Wandung 2 einerseits und der Außenmantelfläche 7 des Radialflansches 4 andererseits eine zusätzliche Abdichtung in Form eines O-Ringes 12 vorgesehen. Eine solche zusätzliche Abdichtung ist nur in den Fällen erforderlich, in denen der polymere Werkstoff des Radialflansches 4 keine ausreichende Elastizität besitzt.

## Patentansprüche

1. Sich selbsttätig hydraulisch einstellender Ventilstößel, der in einer Führungsbohrung eines Zylinderkopfes einer Brennkraftmaschine angeordnet ist, und der aus einem tassenförmigen Gehäuse (1) besteht, welches eine hohlzylindrische Wandung (2) umfaßt, die am einen Ende durch einen Boden (3) verschlossen ist, gegen welchen von außen ein Steuernocken anläuft, wobei im Abstand vom Boden (3) in der Bohrung der hohlzylindrischen Wandung (2) ein als gesondertes Bauteil ausgeführter Radialflansch (4) vorgesehen ist, der in einer zu der hohlzylindrischen Wandung (2) konzentrischen Bohrung (5) das eigentliche hydraulische Spielausgleichselement (6) längsverschieblich geführt aufnimmt, **dadurch gekennzeichnet**, daß der Radialflansch (4) einen ringförmigen Bereich aufweist, der sich zwischen der Bohrung (5) und der Außenmantelfläche (7) mit einer Dicke erstreckt, die im wesentlichen der Länge der kreiszylindrischen Führungsfläche des Spielausgleichselements (6) gleich ist, daß der Radialflansch (4) ferner aus einem Werkstoff ausgebildet ist, der einen höheren Ausdehnungskoeffizienten als Stahl, insbesondere ähnlich dem von Aluminium aufweist, wobei er mit seiner Außenmantelfläche (7) flüssigkeitsdicht in die Bohrung der hohlzylindrischen Wandung (2) durch Einpressen eingesetzt und fixiert ist, und daß die Wanddicke der hohlzylindrischen Wandung (2) wenigstens in dem Längsbereich, in dem der Radialflansch (4) angeordnet ist, so dünnwandig ausgebildet ist, daß der Radialflansch (4) bei Wärmeausdehnung in der Lage ist, die Wandung (2) elastisch nach außen aufzuweiten.

2. Ventilstößel nach Anspruch 1, **dadurch gekennzeichnet**, daß der Radialflansch (4) an seiner Außenmantelfläche (7) eine Umfangsnut (8) aufweist, in die ein Vorsprung (9) der hohlzylindrischen Wandung (2) formschlüssig eingreift.

3. Ventilstößel nach Anspruch 2, **dadurch gekennzeichnet**, daß der Vorsprung der hohlzylindrischen Wandung (2) durch eine Umfangswulst (9) gebildet ist, die in der Außenmantelfläche der hohlzylindrischen Wandung (2) eine Ölzuführnut (10) begrenzt.

4. Ventilstößel nach einem der vorhergehenden Ansprüche, **dadurch gekennzeichnet**, daß zwischen der Bohrung der hohlzylindrischen Wandung (2) und der Außenmantelfläche (7) des Radialflansches (4) eine zusätzliche Abdichtung, insbesondere in Form eines O-Ringes (12) vorgesehen ist.

## Revendications

1. Poussoir de soupape à réglage hydraulique automatique, agencé dans un alésage de guidage d'une tête de cylindre d'un moteur à combustion interne, et comprenant un boîtier en forme de cloche (1) comportant une paroi cylindrique creuse (2) fermée à l'une de ses extrémités par un fond (3) qui est attaqué extérieurement par une came de commande, une bride radiale (4) réalisée sous forme d'un composant distinct étant prévue à distance du fond (3) dans l'alésage de la paroi cylindrique creuse (2) et recevant en déplacement longitudinal l'élément hydraulique de compensation de jeu proprement dit (6) dans un alésage (5) qui est concentrique à la paroi cylindrique creuse (2), caractérisé en ce que la bride radiale (4) comprend une région annulaire qui s'étend entre l'alésage (5) et la surface périphérique externe (7) avec une épaisseur qui correspond essentiellement à la longueur de la surface circulaire cylindrique de guidage de l'élément de compensation de jeu (6), en ce que la bride radiale (4) est de plus réalisée en une matière ayant un coefficient de dilatation plus élevé que celui de l'acier et, en particulier, semblable à celui de l'aluminium, la bride radiale (4) étant montée à force et fixée de manière étanche aux fluides par sa surface périphérique externe (7) dans l'alésage de la paroi cylindrique creuse (2), et en ce que l'épaisseur de la paroi cylindrique creuse (2), au moins dans la région longitudinale dans laquelle est agencée la bride radiale (4), a une valeur faible telle que, lors d'une dilatation thermique, la bride radiale (4) est en mesure d'élargir la paroi (2) élastiquement vers l'extérieur.

2. Poussoir de soupape selon la revendication 1, caractérisé en ce que la bride radiale (4) comprend sur sa surface périphérique externe (7), une rainure périphérique (8) dans laquelle s'engage par concordance de forme une saillie (9) de la paroi cylindrique creuse (2).

3. Poussoir de soupape selon la revendication 2, caractérisé en ce que la saillie de la paroi cylindrique creuse (2) est formée par un bourrelet périphérique (9) qui délimite une rainure d'alimentation en huile (10) sur la surface périphérique externe de la paroi cylindrique creuse (2).

4. Poussoir de soupape selon une des revendications précédentes, caractérisé en ce qu'entre l'alésage de la paroi cylindrique creuse (2) et la surface périphérique externe (7) de la bride radiale (4) est prévu un joint supplémentaire d'étanchéité, en particulier sous forme d'une bague annulaire (12).

## Claims

1. Self-adjusting hydraulic valve tappet arranged in a guide bore of a cylinder head of an internal combustion engine and comprising a cup-shaped housing (1) which includes a hollow cylindrical wall (2) which is closed at one end by a bottom (3) and against which a control cam runs on the outside, in which tappet, in the bore of the hollow cylindrical wall (2), at a distance from the bottom (3), a radial flange (4) made as a separate component is provided and receives the actual hydraulic clearance compensation element (6) longitudinally displaceably in a bore (5) concentric with the hollow cylindrical wall (2), characterized in that the radial flange (4) comprises an annular region which extends between the bore (5) and the outer peripheral surface (7) with a thickness which is essentially equal to the length of the circular cylindrical guide surface of the clearance compensation element (6), further, that the radial flange (4) is made of a material which has a higher coefficient of expansion than steel, and in particular, one similar to that of aluminium, and is inserted and fixed by its outer peripheral surface (7) in a liquid-tight manner by pressing-in into the bore of the hollow cylindrical wall (2), and that the wall thickness or the hollow cylindrical wall (2), at least in the longitudinal region in which the radial flange (4) is arranged, is so small that on thermal expansion the radial flange (4) is able to widen the wall (2) elastically towards the outside.

2. Valve tappet according to claim 1, characterized in that the radial flange (4) comprises a circumferential groove (8) on its outer peripheral surface (7), in which groove a projection (9) of the hollow cylindrical wall (2) interlocks.

3. Valve tappet according to claim 2, characterized in that the projection of the hollow cylindrical wall (2) is formed by a circumferential bead (9) which defines an oil supply groove (10) in the outer peripheral surface of the hollow cylindrical wall (2).

4. Valve tappet according to one of the preceding claims, characterizd in that an additional seal, in particular in the form of an O-ring (12), is provided between the bore of the hollow cylindrical wall (2) and the outer peripheral surface (7) of the radial flange (4).
